# FASCICULE DE BREVET EUROPEEN

(11) **EP 1 641 079 B1**
(45) Date de publication et mention de la délivrance du brevet: **24.12.2008**
(21) Numéro de dépôt: 05291990.9
(22) Date de dépôt: 26.09.2005
(51) Int. Cl.: H01R 4/48

(54) **Appareil comportant un bloc de raccordement**
Vorrichtung mit Anschlussblock
Device with a connecting block

(30) Priorité: 27.09.2004 FR 0410215
(43) Date de publication de la demande: 29.03.2006
(73) Titulaire: LEGRAND FRANCE, 87000 Limoges (FR); LEGRAND SNC, 87000 Limoges (FR)
(72) Inventeur: Lipari, Jean-Pierre, 06600 Antibes (FR)
(74) Mandataire: Lepelletier-Beaufond, François

(56) Documents cités:
- EP-A- 1 213 791
- DE-A1- 3 637 316
- DE-U1- 29 721 214
- DE-U1- 29 911 124

## Description

L'invention concerne d'une manière générale les appareils électriques, tels qu'un disjoncteur ou un interrupteur, qui comportent un bloc de raccordement de câbles conducteurs.

On sait qu'il existe de tels appareils munis d'un bloc de raccordement comportant deux orifices d'introduction des câbles et deux lamelles élastiques chacune située en regard de l'un des orifices.

Chaque lamelle est destinée à maintenir un câble contre une portion de contact d'un élément conducteur relié au reste de l'appareil.

La position des lamelles, et en particulier de leur arête venant au contact du câble, est modifiée par des poussoirs adjacents. Chaque poussoir comporte un bras présentant à une extrémité, d'un premier côté, une touche de commande et, d'un second côté opposé au premier côté, un doigt en appui contre l'une des lamelles.

Chaque touche de commande comporte une empreinte rectangulaire destinée à recevoir, en position de repos, un outil pour la mise en position d'enfoncement du poussoir auquel elle appartient. L'enfoncement des poussoirs se fait indépendamment pour chacun des poussoirs.

Ces appareils permettent la connexion de deux câbles conducteurs et rend possible la déconnexion de l'un d'eux sans déconnecter l'autre ainsi que, une fois que l'un des câbles a été connecté, de connecter l'autre sans affecter la situation du premier.

Le document DE-299 11 124-U est considéré comme étant l'état de la technique le plus proche.

L'invention vise à fournir un appareil de ce type mais offrant une possibilité d'actionnement simultané des poussoirs tout en étant particulièrement simple et commode à fabriquer et à utiliser.

A cet effet, l'invention propose un appareil électrique comportant un bloc de raccordement de deux câbles conducteurs comportant :
- deux orifices d'introduction pour lesdits câbles ;
- deux lamelles élastiques chacune située en regard d'un dit orifice d'introduction, chacune comportant une arête de maintien d'un dit câble conducteur respectif contre une portion de contact d'un élément conducteur relié au reste de l'appareil ;
- deux poussoirs adjacents adaptés à commander chacun la position d'une respective desdites deux arêtes et comportant chacun un bras présentant à une première extrémité, d'un premier côté, une touche de commande et, d'un second côté opposé au premier côté, un doigt en appui contre une dite lamelle élastique respective, chaque poussoir étant mobile entre une position d'enfoncement dans laquelle ladite arête est à l'écart de ladite portion de contact et une position de repos dans laquelle ladite arête est à proximité de ladite portion de contact,
caractérisé en ce qu'une desdites touches comporte une rainure présentant au moins une portion en L et l'autre desdites touches comporte une rainure présentant au moins une portion en J de sorte que, lorsque lesdites touches sont chacune en position de repos, lesdites deux rainures forment conjointement une empreinte présentant au moins une portion en U, chaque branche parallèle de ladite empreinte étant destinée à recevoir, en position de repos, un outil pour la mise en position d'enfoncement du poussoir auquel elle appartient et la branche transversale étant destinée à recevoir un outil pour la mise en position d'enfoncement simultanément des deux dits poussoirs.

Ainsi, on peut actionner avec le même outil l'un ou l'autre des deux poussoirs ou les deux poussoirs simultanément.

Selon des caractéristiques de mise en oeuvre particulièrement simples et commodes tant à la fabrication qu'à l'utilisation :
- le bloc comporte un corps vis-à-vis duquel les deux dits poussoirs sont mobiles en rotation, chaque dit poussoir comportant des moyens de montage de l'un à l'autre et audit corps présentant des formes cylindriques complémentaires ; et éventuellement
- lesdits moyens de montage sont situés à une seconde extrémité dudit bras, opposée à ladite première extrémité ; et/ou
- le bloc comporte un corps auquel appartiennent lesdits orifices d'introduction, chaque dit doigt comportant une face en regard d'un dit orifice dans ladite position d'enfoncement, cette face étant munie d'une portion en retrait, ladite portion en retrait étant dans l'alignement dudit orifice dans la position d'enfoncement, le reste de ladite face étant en saillie ; et éventuellement
- lesdites portions en retrait des deux dits doigts sont adjacentes l'une à l'autre ; et/ou
- le bloc comporte un corps comportant, pour chaque dit poussoir, une première butée et une deuxième butée de fin de course pour ladite touche lorsque le poussoir est mis respectivement en position d'enfoncement et en position de repos, avec respectivement une première extrémité de ladite touche qui vient en appui contre la première butée et une deuxième extrémité de ladite touche, opposée à la première extrémité, qui vient en appui contre ladite deuxième butée ; et/ou
- chaque dit poussoir comporte des moyens de retour élastiques dudit poussoir de ladite position d'enfoncement à ladite position de repos ; et éventuellement
- le bloc comporte un corps et lesdits moyens de retour élastiques comportent une tige située à une seconde extrémité dudit bras opposée à ladite première extrémité et dudit premier côté, l'extrémité libre de ladite tige étant en appui contre une paroi dudit corps, ladite tige étant adaptée à se déformer élastiquement lorsque ledit poussoir passe d'une dite position à l'autre.

Les caractéristiques et avantages de l'invention ressortiront de la description qui suit, donnée à titre d'exemple préféré, mais non limitatif, en référence aux dessins annexés, sur lesquels :
- la figure 1 est une vue partielle en perspective d'un appareil selon l'invention pourvu d'un bloc comprenant deux paires de poussoirs, une paroi d'un corps du bloc étant arrachée, les deux poussoirs visibles étant en position de repos ;
- la figure 2 est une vue de l'appareil de la figure 1, l'un des deux poussoirs étant en position d'enfoncement ;
- la figure 3 est une vue en perspective du poussoir situé à gauche dans le bloc de la figure 1 ;
- la figure 4 est une vue en perspective du poussoir situé à droite ;
- la figure 5 est une vue similaire à celle de la figure 4 représentant un poussoir pourvu de moyens de retour élastiques en position de repos ;
- la figure 6 est une vue partielle selon une autre perspective du bloc de la figure 1, un outil d'enfoncement étant placé dans une rainure d'un des poussoirs ;
- la figure 7 est une vue similaire à celle de la figure 6, l'outil étant placé sur la branche commune aux rainures des deux poussoirs ;
- la figure 8 est une vue partielle en coupe de l'appareil selon l'invention, le poussoir visible étant en position de repos ;
- la figure 9 est une vue similaire à celle de la figure 8, le poussoir étant en position d'enfoncement, un câble conducteur étant introduit dans l'orifice d'introduction ;
- les figures 10 et 11 sont des vues similaires à celles des figures 8 et 9, le poussoir étant pourvu des moyens de retour de la figure 5 ;
- la figure 12 est une vue similaire à celle de la figure 11, le poussoir étant revenu en position de repos.

Le bloc de raccordement 1 de câbles conducteurs de l'appareil 2 comporte deux corps 3 adjacents sensiblement parallélépipédiques. L'appareil 2 est un disjoncteur dont on ne décrit ici que le bloc de raccordement.

On décrit un corps 3. Le corps 3, en matière plastique, comporte deux orifices d'introduction 6, 7 de câbles conducteurs. Sur le corps 3, au-dessus de chaque orifice 6, 7 est monté un poussoir 4, 5.

Chaque poussoir (fig. 3, 4), également en matière plastique, comporte un bras 10 présentant à une extrémité 11 d'un côté une touche de commande 12 et de l'autre côté un doigt 13. La touche 12 s'étend en surépaisseur sur le bras 10. La touche 12, sensiblement parallélépipédique, présente une face supérieure, parallèle et à l'écart de la face du bras 10 à partir de laquelle la touche 12 s'étend.

La touche 12 du poussoir 4 comporte une rainure en L 14 débouchant sur la face supérieure. La touche 12 du poussoir 5 comporte une rainure en J 14 débouchant sur la face supérieure.

La grande branche de la rainure en L, respectivement de la rainure en J, s'étend longitudinalement, la petite branche s'étend transversalement. La rainure 14, et plus précisément l'extrémité de la petite branche opposée à la jonction avec la grande branche, débouche sur une première face latérale de la touche 12. Les arêtes de la rainure 14 sont arrondies.

Plus généralement, la première face latérale de la touche 12 est située dans le même plan qu'une face latérale 15 du poussoir 4, 5. De même, le poussoir 4, 5 comporte une deuxième face latérale 16 opposée à la première face latérale 15. Et, lorsque les poussoirs 4, 5 sont placés dans le bloc, les deux faces latérales 15 sont en contact l'une de l'autre.

Le fond de la rainure 14 est incliné, l'arête la plus profonde de la petite branche étant située vers l'extrémité 11 et celle de la grande branche vers la face latérale 16.

Lorsque les deux poussoirs 4, 5 sont placés côte à côte dans le corps 3, les deux rainures 14 communiquent et forment conjointement une empreinte 17 en U. La branche transversale de l'empreinte 17 en U est formée des deux petites branches des rainures 14 en L et en J et est située vers l'extrémité 11. Les trois branches de l'empreinte 17 sont sensiblement de mêmes dimensions.

L'extrémité de la touche 12, du côté de l'extrémité 11 du bras 10, est en débord par rapport au bras 10. Du côté de l'extrémité 11 et de sa face supérieure, l'arête transversale de la touche 12 est arrondie.

De l'autre côté du bras 10, s'étend le doigt 13. Le doigt 13, de même largeur que le bras 10 et la touche 12, est en forme de croissant de sorte que l'extrémité libre 18 du doigt 13 se rapproche légèrement de la seconde extrémité 19 du bras 10 (opposée à l'extrémité 11).

Le doigt 13 présente une face frontale 20 et une face arrière 21 respectivement légèrement convexe et concave reliées par des portions des faces latérales 15, 16. La face frontale 20 comporte un renfoncement 21 (fig. 5) qui s'étend à partir de l'extrémité libre 18 jusqu'au niveau du bras 10. Toutefois ce renfoncement 21 ne s'étend pas sur toute la largeur du doigt 13 et laisse un décrochement 22 s'étendre le long de la portion de face 16 du doigt 13.

Lorsque les deux poussoirs 4, 5 sont placés côte à côte dans le corps 3, les renfoncements 21 sont adjacents.

Les poussoirs 4, 5 présentent en outre un renfoncement en triangle qui débouche sur la face latérale 15.

En référence aux figures 3, 4, les extrémités 19 des poussoirs 4, 5 comportent des moyens de montage des poussoirs 4, 5 l'un à l'autre et au corps 3. Ces moyens de montage permettent la rotation des poussoirs indépendamment l'un de l'autre par rapport au corps 3. Les poussoirs 4, 5 sont mobiles entre une position de repos et une position d'enfoncement.

L'extrémité 19 du bras 10 du poussoir 4 se présente sous la forme d'un cylindre creux 23 débouchant sur la face latérale 15 et comportant un fond du côté de la face latérale 16.

L'extrémité 19 du bras 10 du poussoir 5 comporte sur la face 15 un cylindre plein 24 adapté à rentrer dans le creux du cylindre 23 et sur la face 16 un cylindre plein 25 de même diamètre que le diamètre extérieur du cylindre 23.

L'extrémité 19 des faces 16 présente un renfoncement autour des cylindres 23, 25.

Le corps 3 comporte des orifices cylindriques (non représentés) pour accueillir les cylindres 23, 25.

Dans le corps 3, les orifices d'introduction 6, 7 sont situés à proximité de l'emplacement des doigts 13 des poussoirs 4, 5. Ils débouchent sur une face du corps 3 et leur section diminue avec l'éloignement de cette face. Les deux orifices 6, 7 sont adjacents. L'arête des orifices 6, 7 sur la face du corps 3 est arrondie pour faciliter l'insertion des câbles.

Le corps comporte en outre pour chaque poussoirs 4, 5 deux butées 26, 27 de fin de course du poussoir.

La butée 26 est située au-dessus d'un orifice 6, 7, l'extrémité en débord de la touche 12 venant y buter lorsque le poussoir est mis en position d'enfoncement.

La butée 27 est située au-dessus sur une autre face du corps 3, la portion du poussoir 4, 5 correspondant à la jonction entre le bras 10 et la touche 12 (du côté de l'extrémité 19) venant y buter lorsque le poussoir est mis en positon de repos.

Dans le corps 3 sont montées deux lamelles élastiques 30. Chaque lamelle 30 est une bande en matériau conducteur. Chaque lamelle 30 est en forme de U avec une première branche 31 présentant un court épaulement 32 à son extrémité libre.

Chaque lamelle 30 est fixée au corps 3 de telle sorte que la deuxième branche 33 soit flexible et puisse être approchée de la première branche 31 sous la pression d'un doigt 13 ou d'un câble.

La branche 33 présente une arête d'extrémité 34 et présente un rétrécissement de largeur vers son arête 34.

Le corps 3 comporte en outre des éléments conducteurs 35, 36 de part et d'autre de la lamelle 30. Un premier élément 35 est en contact avec l'épaulement 32 de la lamelle 30.

Un deuxième élément 36 présente une face en regard de la lamelle 30 formant un siège pour un câble conducteur.

Au repos, la branche 33 se place contre l'élément 36 de sorte que l'orifice est obstrué.

On décrit maintenant l'actionnement des poussoirs pour la connexion et la déconnexion des câbles.

Pour connecter un câble, c'est-à-dire effectuer une connexion électrique avec les éléments conducteurs 35, 36, on applique une pression d'appui sur la touche 12 du poussoir 4, 5 qui quitte sa position de repos et effectue une rotation. L'extrémité libre 18 du doigt 13 appuie alors sur la branche 33 de la lamelle 30 (fig. 2, 9). La branche 33 s'approche de la branche 31 ouvrant un passage pour le câble 40. On enfonce le câble 40 puis on relâche la pression sur la touche 12. La branche 33 s'écarte légèrement de la branche 31 et l'arête 34 vient buter contre le câble 40. Le poussoir 4, 5 reste enfoncé.

Pour déconnecter le câble 40, on applique une pression sur la touche 12 du poussoir 4, 5. L'extrémité libre 18 du doigt 13 appuie à nouveau sur la branche 33 de la lamelle 30. L'arête d'extrémité 34 est écartée du câble 40 de sorte que celui-ci peut être tiré hors de l'orifice 6, 7. Une fois le câble retiré, la lamelle 30 reprend sa position de repos, entraînant le poussoir vers sa position de repos.

Dans le cas d'un câble 40 suffisamment rigide, on le connecte en l'enfonçant dans un orifice 6, 7. Sous la pression du câble la branche 33 se rapproche de la branche 32 de façon à ouvrir le passage pour ledit câble 40. La lamelle 30 est contrainte dans une position repliée de sorte qu'elle appuie par l'intermédiaire de l'arête d'extrémité 34 contre le câble 40. Le câble 40 est plaqué contre la face de l'élément 36. L'arête d'extrémité 34 bloque le câble en position connectée. La déconnexion est similaire au cas précédent.

Pour actionner les poussoirs 4, 5, on utilise un outil 50 qui comporte une lame plate 51. La lame 51 présente à son extrémité une section rectangulaire de dimensions légèrement inférieures à celles des trois branches de l'empreinte 17.

Pour actionner un poussoir 4 sans actionner le poussoir voisin 5, la lame 51 de l'outil 50 est placée dans la grande branche de la rainure 14 en L.

Pour actionner un poussoir 5 sans actionner le poussoir voisin 4, la lame 51 est placée dans la grande branche de la rainure 14 en J.

Enfin, pour actionner les deux poussoirs 4, 5 simultanément, on place la lame 51 dans la branche transversale de l'empreinte 17 en U, s'étendant sur les deux touches 12.

On décrit maintenant une variante du mode de réalisation dans laquelle le poussoir 4, 5 comporte en outre une tige 60 destinée à permettre un retour du poussoir en position de repos (figs. 5, 10, 11, 12).

Le poussoir 4, 5 comporte sur l'extrémité 19 du bras 10 une tige 60 qui s'étend transversalement par rapport au bras 10 et du côté opposé à celui duquel s'étend le doigt 13.

Cette tige 60 se termine, à son extrémité libre opposée au bras 10, par un pommeau cylindrique 61.

Dans le corps 3, en position de repos du poussoir (fig. 10), le pommeau 61 est en appui contre une face intérieure du corps 3. La tige 60 est elle-même dans une position de repos.

Lorsque l'on exerce une pression d'appui sur la touche 12, le poussoir effectue une rotation pour venir en position d'enfoncement (fig. 11). La tige 60 fléchit élastiquement, le pommeau 61 restant toujours en contact avec la face du corps 3.

Lorsque la pression sur la touche 12 cesse, la tige 60 retrouve sa position de repos entraînant alors le poussoir qui retrouve également sa position de repos.

Les deux corps 3 sont similaires. Ils sont décalés l'un par rapport à l'autre de sorte que les orifices d'introduction des corps 3 ne sont pas alignés.

Selon une variante du mode de réalisation, le bloc comporte un nombre différent de corps ou les moyens de montage des poussoirs l'un à l'autre et au corps comportent des crans et des dents permettant de créer des paliers de rotation dans la course rotative des poussoirs.

Selon une autre variante, le corps comporte deux lamelles en sigma adjacentes. Chaque lamelle présente une branche comportant une fenêtre au travers de laquelle s'étend un élément conducteur. En position de repos du poussoir, l'élément conducteur est en contact avec un bord de la fenêtre. En position d'enfoncement, ce bord est écarté de l'élément conducteur et un câble est inséré ou extrait d'entre ce bord et l'élément conducteur. Comme décrit précédemment, chaque poussoir est muni d'une touche présentant une rainure respectivement en L et en J de sorte, lorsque les touches sont chacune en position de repos, lesdites deux rainures forment une empreinte en U.

Selon encore une autre variante, chaque rainure est conformée en T dont l'une est disposée symétriquement (image miroir) de l'autre de sorte que l'empreinte s'étendant sur les deux touches est en forme de H dont la branche centrale s'étend transversalement.

Selon encore un autre variante, chaque rainure présente une petite barre se prolongeant de l'autre côté de la grande barre de sorte que chaque rainure a une forme de T dont la barre horizontale est située vers l'extrémité 11 du bras.

Selon d'autres modes de réalisation, l'appareil électrique est un interrupteur ou encore un bornier de raccordement.

La présente invention n'est pas limitée au mode de réalisation décrit et représenté mais englobe toute variante d'exécution.

## Revendications

1. Appareil électrique comportant un bloc de raccordement (1) de deux câbles conducteurs (40) comportant :
- deux orifices d'introduction (6, 7) pour lesdits câbles (40) ;
- deux lamelles élastiques (30) chacune située en regard d'un dit orifice d'introduction (6, 7), chacune comportant une arête de maintien (34) adaptée à maintenir un dit câble conducteur (40) respectif contre une portion de contact d'un élément conducteur (35, 36) relié au reste dudit appareil ;
- deux poussoirs adjacents (4, 5) adaptés à commander chacun la position d'une respective desdites deux arêtes (34) et comportant chacun un bras (10) présentant à une première extrémité (11), d'un premier côté, une touche de commande (12) et, d'un second côté opposé au premier côté, un doigt (13) en appui contre une dite lamelle (30) respective, chaque poussoir (4, 5) étant mobile entre une position d'enfoncement dans laquelle ladite arête (34) est à l'écart de ladite portion de contact et une position de repos dans laquelle ladite arête (34) est à proximité de ladite portion de contact,
**caractérisé en ce qu'**une desdites touches (12) comporte une rainure présentant au moins une portion en L (14) et l'autre desdites touches (12) comporte une rainure présentant au moins une portion en J (14) de sorte que, lorsque lesdites touches (12) sont chacune en position de repos, lesdites deux rainures (14) forment conjointement une empreinte (17) présentant au moins une portion en U, chaque branche parallèle de ladite empreinte (17) étant destinée à recevoir, en position de repos, un outil (50) pour la mise en position d'enfoncement du poussoir (4, 5) auquel elle appartient et la branche transversale étant destinée à recevoir un outil (50) pour la mise en position d'enfoncement simultanément des deux dits poussoirs (4, 5).

2. Appareil selon la revendication 1, **caractérisé en ce que** ledit bloc (1) comporte un corps (3) vis-à-vis duquel les deux dits poussoirs (4, 5) sont mobiles en rotation, chaque dit poussoir (4, 5) comportant des moyens de montage (23, 24, 25) de l'un à l'autre et audit corps (3) présentant des formes cylindriques complémentaires.

3. Appareil selon la revendication 2, **caractérisé en ce que** lesdits moyens de montage (23, 24, 25) sont situés à une seconde extrémité (19) dudit bras (10), opposée à ladite première extrémité.

4. Appareil selon l'une quelconque des revendications précédentes, **caractérisé en ce que** ledit bloc (1) comporte un corps (3) auquel appartiennent lesdits orifices d'introduction (6, 7), chaque dit doigt (13) comportant une face (20) en regard d'un dit orifice (6, 7) dans ladite position d'enfoncement, cette face (20) étant munie d'une portion en retrait (21), ladite portion en retrait (21) étant dans l'alignement dudit orifice (6, 7) dans la position d'enfoncement, le reste de ladite face étant en saillie.

5. Appareil selon la revendication 4, **caractérisé en ce que** lesdites portions en retrait (21) des deux dits doigts (13) sont adjacentes l'une à l'autre.

6. Appareil selon l'une quelconque des revendications précédentes, **caractérisé en ce que** ledit bloc (1) comporte un corps (3) comportant, pour chaque dit poussoir (4, 5), une première butée et une deuxième butée de fin de course pour ladite touche (12) lorsque le poussoir (4, 5) est mis respectivement en position d'enfoncement et en position de repos avec respectivement une première extrémité de ladite touche (12) qui vient en appui contre la première butée et une deuxième extrémité de ladite touche (12), opposée à la première extrémité, qui vient en appui contre ladite deuxième butée.

7. Appareil selon l'une quelconque des revendications précédentes, **caractérisé en ce que** chaque dit poussoir (4, 5) comporte des moyens de retour élastiques (60) dudit poussoir (4, 5) de ladite position d'enfoncement à ladite position de repos.

8. Appareil selon la revendication 7, **caractérisé en ce que** ledit bloc (1) comporte un corps (3), lesdits moyens de retour élastiques comportant une tige (60) située à une seconde extrémité (19) dudit bras (10) opposée à ladite première extrémité et dudit premier côté, l'extrémité libre (61) de ladite tige (60) étant en appui contre une paroi dudit corps (3), ladite tige (60) étant adaptée à se déformer élastiquement lorsque ledit poussoir (4, 5) passe d'une dite position à l'autre.

## Claims

1. An electrical apparatus comprising a connecting block (1) for connecting two conductor cables (40) comprising:
- two introduction orifices (6, 7) for said cables (40);
- two elastic blades (30) each disposed in facing relationship with a said introduction orifice (6, 7), each comprising a holding edge (34) adapted to hold a respective said conductor cable (40) against a contact portion of a conductor element (35, 36) connected to the rest of the apparatus;
- two adjacent thrust members (4, 5) adapted to each control the position of a respective one of said two edges (34) and each comprising an arm (10) having at a first end (11) at a first side a control pad (12) and at a second side opposite to the first side a finger (13) bearing against a respective said blade (30), each thrust member (4, 5) being movable between a depressed position in which said edge (34) is at a spacing from said contact portion and a rest position in which said edge (34) is in the proximity of said contact portion,
**characterised in that** one of said pads (12) comprises a groove having at least one L-shaped portion (14) and the other of said pads (12) comprises a groove having at least one J-shaped portion (14) in such a way that, when said pads (12) are each in the rest position, said two grooves (14) jointly form a recess (17) having at least one U-shaped portion, each parallel limb of said recess (17) being intended to receive in the rest position a tool (50) for putting into the depressed position the thrust member (4, 5) to which it belongs and the transverse limb being intended to receive a tool (50) for simultaneously putting into the depressed position the two said thrust members (4, 5).

2. Apparatus according to claim 1 **characterised in that** said block (1) comprises a body (3), in relation to which said two thrust members (4, 5) are rotatably movable, each said thrust member (4, 5) comprising means (23, 24, 25) for mounting one to the other and to said body (3) and being of complementary cylindrical shapes.

3. Apparatus according to claim 2 **characterised in that** said mounting means (23, 24, 25) are disposed at a second end (19) of said arm (10), that is opposite to said first end.

4. Apparatus according to any one of the preceding claims **characterised in that** said block (1) comprises a body (3) to which said introduction orifices (6, 7) belong, each said finger (13) comprising a face (20) in facing relationship with a said orifice (6, 7) in said depressed position, said face (20) being provided with a set-back portion (21), said set-back portion (21) being in alignment with said orifice (6, 7) in the depressed position, the rest of said face being in projecting relationship.

5. Apparatus according to claim 4 **characterised in that** said set-back portions (21) of the two said fingers (13) are adjacent to each other.

6. Apparatus according to any one of the preceding claims **characterised in that** said block (1) comprises a body (3) comprising for each said thrust member (4, 5) a first end-of-travel abutment and a second end-of-travel abutment for said pad (12) when the thrust member (4, 5) is respectively in the depressed position and in the rest position with respectively a first end of said pad (12) which comes to bear against the first abutment and a second end of said pad (12) that is opposite to said first end and comes to bear against said second abutment.

7. Apparatus according to any one of the preceding claims **characterised in that** each said thrust member (4, 5) comprises elastic return means (60) for the return of said thrust member (4, 5) from said depressed position to said rest position.

8. Apparatus according to claim 7 **characterised in that** said block (1) comprises a body (3), said elastic return means comprising a stem (60) disposed at a second end (19) of said arm (10), that is opposite to said first end and on said first side, the free end (61) of said stem (60) bearing against a wall of said body (3), said stem (60) being adapted to elastically deform when said thrust member (4, 5) passes from one said position to the other.

## Patentansprüche

1. Schaltvorrichtung mit einem Block (1) zum Anschließen von zwei Leiterkabeln (40), mit:
- zwei Öffnungen (6, 7) zum Einführen der Kabel (40);
- zwei elastischen Blättchen (30), jedes gegenüber einer der Öffnung (6, 7) gelegen, jedes mit einer Haltekante (34), die ein jeweiliges Leiterkabel (40) gegen ein Kontaktstück eines Leiterelements (35, 36) zu halten vermag, das mit dem übrigen Teil der Vorrichtung verbunden ist;
- zwei nebeneinanderliegenden Drucktastern (4, 5), die jeweils die Stellung einer der jeweiligen Kanten (34) zu steuern vermögen und jeweils einen Arm (10) aufweisen, der an einem ersten Ende (11) auf einer ersten Seite eine Betätigungstaste (12) und auf einer der ersten Seite entgegengesetzten zweiten Seite einen Finger (13) in Anlage gegen ein jeweiliges Blättchen (30) besitzt, wobei jeder Drucktaster (4, 5) zwischen einer eingedrückten Stellung, in der die Kante (34) von dem Kontaktstück entfernt ist, und einer Ruhestellung, in der sich die Kante (34) in der Nähe des Kontaktstücks befindet, beweglich Ist,
**dadurch gekennzeichnet, dass** eine der Tasten (12) eine Einkerbung mit wenigstens einem L-förmigen Stück (14) und die andere Taste (12) eine Einkerbung mit wenigsten einem J-förmigen Stück (14) solcherart aufweist, dass die beiden Einkerbungen (14), wenn sich die Tasten (12) jeweils in Ruhestellung befinden, zusammen ein Innenprofil (17) bilden, das wenigstens ein U-förmiges Stück aufweist, wobei jeder parallele Schenkel des Innenprofils (17) In der Ruhestellung zur Aufnahme eines Werkzeugs (50) bestimmt ist, um den Drucktaster (4, 5), der diesem zugehörig ist, in die eingedrückte Stellung zu bringen, und der quer verlaufende Schenkel zur Aufnahme eines Werkzeugs (50) bestimmt ist, um die beiden Drucktaster (4, 5) gleichzeitig in die eingedrückte Stellung zu bringen.

2. Vorrichtung nach Anspruch 1,
**dadurch gekennzeichnet, dass** der Block (1) ein Gehäuse (3) umfasst, gegenüber dem die beiden Drucktaster (4, 5) drehbeweglich sind, wobei jeder Drucktaster (4, 5) Mittel (23, 24, 25) zur Montage miteinander und am Gehäuse (3) aufweist, die komplementäre zylindrische Formen haben.

3. Vorrichtung nach Anspruch 2,
**dadurch gekennzeichnet, dass** die Montagemittel (23, 24, 25) an einem dem ersten Ende entgegengesetzten zweiten Ende (19) des Arms (10) angeordnet sind.

4. Vorrichtung nach einem der vorhergehenden Ansprüche,
**dadurch gekennzeichnet, dass** der Block (1) ein Gehäuse (3) umfasst, dem die Einführungsöffnungen (6, 7) zugehörig sind, wobei jeder Finger (13) eine Seite (20) aufweist, die in der eingedrückten Stellung einer Öffnung (6, 7) gegenüberliegt, wobei diese Seite (20) mit einem zurückspringenden Teil (21) versehen ist, wobei der zurückspringende Teil in der eingedrückten Stellung mit der Öffnung (6, 7) fluchtet, wobei der übrige Teil der Seite vorspringt.

5. Vorrichtung nach Anspruch 4,
**dadurch gekennzeichnet, dass** die zurückspringenden Teile (21) der beiden Finger (13) nebeneinanderliegen.

6. Vorrichtung nach einem der vorhergehenden Ansprüche,
**dadurch gekennzeichnet, dass** der Block (1) ein Gehäuse (3) umfasst, das einen ersten Endanschlag und einen zweiten Endanschlag für die Taste (12) für jeden Drucktaster (4, 5) aufweist, wenn der Drucktaster (4, 5) mit einem ersten Ende der Taste (12), das gegen den ersten Anschlag zur Anlage kommt, bzw, mit einem dem ersten Ende entgegengesetzten zweiten Ende der Taste (12), das gegen den zweiten Anschlag zur Anlage kommt, in die eingedrückte Stellung bzw. in die Ruhestellung gebracht wird.

7. Vorrichtung nach einem der vorhergehenden Ansprüche,
**dadurch gekennzeichnet, dass** jeder Drucktaster (4, 5) elastische Mittel (60) zum Zurückstellen des Drucktasters (4, 5) aus der eingedrückten Stellung In die Ruhestellung umfasst.

8. Vorrichtung nach Anspruch 7,
**dadurch gekennzeichnet, dass** der Block (1) ein Gehäuse (3) umfasst, wobei die elastischen Rückstellmittel einen Stift (60) aufweisen, der an einem dem ersten Ende entgegengesetzten zweiten Ende (19) des Arms (10) auf der ersten Seite angeordnet ist, wobei das freie Ende (61) des Stifts (60) gegen eine Wand des Gehäuses (3) in Anlage ist, wobei der Stift (60) sich elastisch zu verformen vermag, wenn der Drucktaster (4, 5) von einer Stellung in die andere wechselt.
